# EUROPÄISCHE PATENTSCHRIFT

(11) **EP 2 698 494 B1**
(45) Veröffentlichungstag und Bekanntmachung des Hinweises auf die Patenterteilung: **17.02.2021**
(21) Anmeldenummer: 13180411.4
(22) Anmeldetag: 14.08.2013
(51) Int. Cl.: E06B 3/263

(54) **VERFAHREN ZUR MONTAGE EINES RAHMENS FÜR EIN FENESTER**
METHOD FOR INSTALLING A FRAME FOR A WINDOW
PROCÉDÉ D'INSTALLATION DE CADRE POUR UNE FENÊTRE

(30) Priorität: 17.08.2012 DE 102012107574
(43) Veröffentlichungstag der Anmeldung: 19.02.2014
(73) Patentinhaber: SCHÜCO International KG, 33609 Bielefeld (DE)
(72) Erfinder: EL FARTOUKH, Abdelaziz, 33609 Bielefeld (DE); HAAKE, Mark, 32549 Bad Oeynhausen (DE); FERRARI-HOH, Sebastian, 33609 Bielefeld (DE)
(74) Vertreter: Dantz, Jan Henning

(56) Entgegenhaltungen:
- EP-A1- 0 632 184
- EP-A2- 1 911 923

## Beschreibung

Die vorliegende Erfindung betrifft ein Verfahren zur Montage eines Rahmens für ein Fenster, eine Fassade oder ein Lichtdach, nach dem Oberbegriff des Anspruches 1.

Die DE 20 2004 004 098 offenbart eine Glasfalzdämmung, die in einem Glasfalz zwischen der Isolierscheibe und einem Rahmenprofil angeordnet wird. Die Glasfalzdämmung ist aus einem elastischen Dämmstoff hergestellt, der noch eine Belüftung der Nuten zulässt. Eine solche Glasfalzdämmung hat sich an sich bewährt, allerdings ist die Montage vergleichsweise aufwändig, denn der auf einer Rolle aufgewickelte bahnförmige Dämmstoff wird zwischen zwei Glasbrücken bzw. Verklotzungselementen angeordnet, die entsprechend den Vorgaben eines Fensterherstellers ausgerichtet werden. Das Ablängen des Dämmstoffes erfolgt manuell und zudem werden in dem Dämmstoff einzelne Aussparungen eingeschnitten, um den seitlichen Einschwenkbereich einer Glashalteleiste freizuhalten. Durch das vorhergehende maßgenaue Positionieren der Glasbrücken bzw. Verklotzungselemente und die Anpassung des Dämmmaterials ist eine Vielzahl einzelner Arbeitsschritte erforderlich. Hier wird also ein erheblicher Teil der Montagezeit auf die Benutzung und Koordination von Messmitteln, Schneidwerkzeugen und dem zu montierenden Dämmstoff verwendet.

Die EP 1 911 923 A2 offenbart eine Wärmedämmleiste für ein Rahmenprofil, das zwischen einer Isolierglasscheibe und den Rahmen eingesetzt wird. Die Wärmedämmleiste ist elastisch und abknickbar, um auch in einem Eckbereich des Rahmenprofils eingelegt werden zu können. Die Wärmedämmleiste weist randseitig Unterbrechungen zur Entwässerung auf.

Die EP 0 632 184 A1 offenbart ein Dichtunsgprofil, das klemmend an einem Rand einer Isolierglasscheibe montiert ist.

Es ist daher Aufgabe der vorliegenden Erfindung, ein Verfahren zur Montage eines Rahmens für ein Fenster, eine Fassade oder ein Lichtdach bereitzustellen, welches eine Montage ermöglicht.

Zur Lösung dieser Aufgabe sieht die Erfindung ein Verfahren zur Montage eines Rahmens mit den Merkmalen des Anspruches 1 vor.

Gemäß Anspruch 1 ist das in dem Glasfalz angeordnete Isolierelement durchgängig in dem Eckbereich von dem ersten Profil zu dem zweiten Profil angeordnet, so dass die Anzahl der Isolierelemente im Eckbereich reduziert wird. Es wird lediglich ein einziges Isolierelement im Eckbereich vorgesehen, anstatt zwei einzelner zugeschnittener Isolierelemente. Dadurch wird die Montage vereinfacht und zudem die Teilevielfalt reduziert.

Erfindungsgemäß wird das Isolierelement im Wesentlichen von einem ersten Verklotzungselement an dem ersten Profil bis zu einem zweiten Verklotzungselement an dem zweiten Profil durchgängig geführt. Das Isolierelement bildet insofern einen Abstandshalter aus, der auch für die Ausrichtung der Verklotzungselemente eingesetzt werden kann. Dadurch entfällt bei der Montage das Vermessen des Abstandes der Verklotzungselemente zu einem bestimmten Punkt. Die Isolierelemente können insofern neben der Isolierfunktion bei der Montage die Ausrichtung übernehmen, wobei zwischen dem Isolierelement und dem Verklotzungselement bei Bedarf auch Spalte zur Belüftung vorgesehen werden können, die beispielsweise über Abstandshalter in der Größe definiert werden.

Das Isolierelement ist erfindungsgemäß in dem Gehrungsbereich zwischen dem ersten Profil und dem zweiten Profil gebogen ausgebildet. Dabei kann das Isolierelement an der äußeren Seite in dem gebogenen Bereich mindestens einen Einschnitt aufweisen, der die Krümmung des. Isolierelementes erleichtert und beispielsweise senkrecht zur Ebene der Isolierglasscheibe ausgerichtet ist. Auch mehrere Einschnitte können vorgesehen sein, um die Formgebung des Isolierelementes in dem Eckbereich zu erleichtern.

Gemäß der Erfindung weist das Isolierelement mindestens eine Aussparung auf, in die ein Ende einer Glashalteleiste zumindest teilweise eingefügt ist, denn bei der Montage einer Isolierglasscheibe wird am Ende eine Glashalteleiste montiert, die mit einem Abschnitt in den Bereich des Isolierelementes hineinragt. Um die Montage zu ermöglichen, wird in das Isolierelement eine Aussparung eingebracht, die bei dem erfindungsgemäßen Isolierelement schon vorkonfektioniert sein kann. Dadurch wird die Montage weiter vereinfacht. Das Isolierelement kann dabei zu einer mittleren Ebene senkrecht zu einer Längsrichtung symmetrisch ausgebildet sein, so dass eine Aussparung in dem Isolierelement sowohl an einer Ecke auf der einen Seite des Rahmens als auch an der gegenüberliegenden Seite des Rahmens angeordnet werden kann. Die Aussparung kann sich auch über den Gehrungsbereich des ersten Profils und des zweiten Profil erstrecken, so dass für alle vier Ecken ein baugleiches Isolierelement eingesetzt werden kann. Es ist auch möglich, die Aussparung asymmetrisch anzuordnen.

Das Isolierelement ist im Wesentlichen streifenförmig ausgebildet und kann bahnförmig an dem Rahmen montiert werden. Dabei weist das Isolierelement eine größere Breite auf als die Isolierglasscheibe, um ein hohes Maß an Wärmedämmung bereitzustellen. Als Materialien für das Isolierelement eignen sich besonders geschäumte elastische Materialien mit hoher Wärmedämmung.

Gemäß einem Ausführungsbeispiel weist das Isolierelement mindestens eine Perforation zum Abtrennen zweier benachbarter Bereiche auf. Ein abgetrennter Bereich des Isolierelementes kann dann entsorgt werden, da dort beispielsweise eine Aussparung hergestellt wird, um ein Ende einer Glashalteleiste aufzunehmen. Durch das Einbringen einer Perforation in das Isolierelement kann auf einfache Weise ohne Werkzeug eine Aussparung an dem Isolierelement hergestellt werden. Alternativ oder zusätzlich ist es möglich, eine Perforation zum Ablängen des Isolierelementes vorzusehen. Dadurch kann ein auf einer Rolle bahnförmig aufgewickeltes Isolierelement in vorbestimmten Einheiten bereitgestellt werden, die durch jeweils eine Perforation voneinander getrennt sind. Die einzelnen Einheiten an Isolierelementen können dann an einem Rahmen für ein Fenster entsprechend verbaut werden.

Vorzugsweise sind mindestens zwei Perforationen vorgesehen, die zu einer mittleren Ebene senkrecht zur Längsrichtung symmetrisch ausgebildet sind. Dadurch kann der Monteur entscheiden, welche Perforation benutzt wird, um eine Aussparung herzustellen. Dies vermeidet die Herstellung von rechten und linken Isolierelementen, da mit einem einzigen Isolierelement eine Aussparung zur Aufnahme des Endes einer Glashalteleiste an einer "rechten" und einer "linken" Seite ermöglicht wird. Auch asymmetrische Ausbildung der Perforationen ist natürlich möglich.

Erfindungsgemäß ist das Isolierelement mit mindestens einem Profil verklebt. Dabei ist das Isolierelement mit einer Klebeschicht zumindest teilweise beschichtet, die durch eine Schutzfolie abgedeckt ist. Bei der Montage muss dann lediglich die Schutzfolie abgezogen werden und das Isolierelement an dem Rahmen verklebt werden.

Gemäß einer weiteren Ausgestaltung der Erfindung sind im Bereich der Perforationen Markierungen aufgebracht, die das Auffinden der Perforationen erleichtern. Durch optische Markierungen kann somit das Abreißen der Perforationen vereinfacht werden.

Das erfindungsgemäße Verfahren wird nachfolgend anhand mehrerer Ausführungsbeispiele mit Bezug auf die beigefügten Zeichnungen näher erläutert. Es zeigen:
- Figur 1: eine schematische Ansicht eines Rahmens eines Fensters;
- Figur 2: eine perspektivische Ansicht des Rahmens der Figur 1 ohne Isolierglasscheibe;
- Figur 3: eine Schnittansicht durch den Rahmen der Figur 2 im Bereich eines Isolierelementes;
- Figur 4: eine Schnittansicht durch den Rahmen der Figur 2 im Bereich eines Verklotzungselementes;
- Figur 5: eine perspektivische Ansicht des Rahmens der Figur 2 im Bereich einer Ecke;
- Figur 6: eine perspektivische Ansicht des Rahmens der Figur 2 mit montierter Glashalteleiste;
- Figuren 7A und 7B: zwei Ansichten eines Isolierelementes;
- Figur 8: eine Ansicht des Isolierelementes der Figur 7 mit ausgerissener Aussparung;
- Figuren 9 und 10: zwei Ansichten modifizierter Isolierelemente;
- Figuren 11A bis 11C: mehrere Ansichten unterschiedlicher Isolierelemente, und
- Figur 12: eine Ansicht eines Isolierelementes für einen Rahmen der Figur 1.

In Figur 1 ist ein Fenster 1 mit einem Rahmen 2 gezeigt, in dem eine Isolierglasscheibe 3 angeordnet ist. Der Rahmen 2 kann auch bei einer Tür, einer Fassade oder einem Lichtdach eingesetzt werden.

Der Rahmen 2 weist zwei vertikale Profile 4 auf und zwei horizontale Profile 5, die an ihren Gehrungsflächen miteinander verbunden sind. Um die Isolierglasscheibe 3 beabstandet von den Profilen 4 und 5 des Rahmens 2 zu positionieren, sind mehrere Verklotzungselemente 6 bzw. Verglasungsbrücken vorgesehen, die eine entsprechende Ausrichtung ermöglichen. In dem zwischen der Isolierglasscheibe 3 und den Profilen 4 und 5 gebildeten Glasfalz sind ferner bahnförmige Isolierelemente 7 sowie in einem Eckbereich 10 vorgesehene Isolierelemente angeordnet.

In Figur 2 ist der Rahmen ohne Isolierglasscheiben dargestellt. An der Innenseite der Profile 4 und 5 sind jeweils Verklotzungselemente 6 sowie Isolierelemente 7 gezeigt.

In Figur 3 ist ein Schnitt durch ein unteres Profil 5 des Rahmens 2 im Bereich eines streifenförmigen Isolierelementes 7 gezeigt. Das Profil 5 ist als wärmegedämmtes Aluminiumprofil ausgebildet, kann allerdings genauso auch aus Stahl, Kunststoff oder Holz oder einem anderen Material hergestellt sein. Zwischen der Isolierglasscheibe 3 und dem Profil 5 ist ein Glasfalz 8 ausgebildet, in den das Isolierelement 7 eingefügt ist. Das Isolierelement 7 weist dabei an der zu der Isolierglasscheibe 3 gewandten Seite hervorstehende Stege 70 auf, die für eine Wärmedämmung sorgen, aber noch eine ausreichende Belüftung des Glasfalzes 8 ermöglichen. An der Isolierglasscheibe 3 ist an einer Seite eine Glashalteleiste 9 festgelegt, wobei das Isolierelement 7 im Bereich der Glashalteleiste 9 einen verlängerten Schenkel 71 aufweist. Das Isolierelement 7 ist breiter als die Isolierglasscheibe 3 ausgebildet und umlaufend zwischen den Verklotzungselementen 6 positioniert.

In Figur 4 ist eine Schnittansicht durch den Rahmen 2 im Bereich eines Verklotzungselementes 6 gezeigt. Durch das Verklotzungselement 6 wird die Isolierglasscheibe 3 beabstandet von dem Rahmenprofil 5 bzw. einem Rahmenprofil 4 positioniert.

Wie in Figur 5 gezeigt ist, werden in einem Eckbereich 10, an dem die Profile 4 und 5 in einem rechten Winkel aufeinandertreffen, zwei Isolierelemente 11 und 12 winklig zueinander angeordnet. Das Isolierelement 11 entspricht dabei in der Kontur dem Isolierelement 7 auf der gegenüberliegenden Seite des Verklotzungselementes 6 und erstreckt sich bis zum dem Profil 4. Das Isolierelement 12 soll sich für eine gute Wärmedämmung bis zu dem Isolierelement 11 erstrecken, allerdings muss für die Anordnung eines Endes der Glashalteleiste 9 eine Aussparung 13 vorgesehen werden.

In Figur 6 ist der Eckbereich der Figur 5 mit montierter Glashalteleiste 9 dargestellt. Ein Endabschnitt der Glashalteleiste 9 ragt in die Aussparung 13 an dem Isolierelement 12 hinein.

In den Figuren 7A und 7B ist das Isolierelement 12 vor der Herstellung der Aussparung 13 gezeigt. Das Isolierelement 12 ist von einem bahnförmigen Material in der gewünschten Länge abgetrennt worden, wobei hierfür senkrecht zur Längsrichtung der Bahn entlang Kanten 16 Perforationslinien eingebracht sein können, die ein Abreißen des Isolierelementes 12 von der Bahn ermöglichen. An dem Isolierelement 12 sind ferner an gegenüberliegenden Seiten Perforationen 15 eingebracht, die es ermöglichen, einen im Wesentlichen rechteckförmigen Abschnitt 14 von dem Isolierelement 12 abzutrennen. Dabei sind an gegenüberliegenden Seiten entsprechende Perforationen 15 eingebracht, so dass das Isolierelement 12 zu einer Mittelebene senkrecht zu einer Längsrichtung symmetrisch ausgebildet ist.

In Figur 8 ist das Isolierelement 12 mit einer Aussparung 13 gezeigt, wobei hierfür auf der linken Seite die Perforation 15 zum Abtrennen des Abschnittes eingesetzt wurde, während auf der rechten Seite die Perforation 15 an dem Isolierelement 12 ungenutzt ist und der entsprechende Abschnitt 14 mit eingebaut wird. Ein solches Isolierelement 12 könnte bei dem in Figur 6 gezeigten Ausführungsbeispiel auf der gegenüberliegenden Seite in einem Eckbereich montiert werden. Will der Monteur das in Figur 6 gezeigte Isolierelement 12 herstellen, wird auf der linken Seite die Perforation 15 nicht eingesetzt und auf der rechten Seite eine Aussparung 13 hergestellt, die dann zur Aufnahme des Endes der Glashalteleiste 9 dient.

In Figur 9 ist ein Isolierelement 12' gezeigt, bei dem die Perforationen 15' nicht rechteckförmig, sondern mit einer abgerundeten Ecke versehen sind. Durch die Perforationen 15' können Abschnitte 14' von dem Isolierelement 12' abgetrennt werden.

In Figur 10 ist eine weitere Ausführungsform eines Isolierelements 12" gezeigt, bei dem ebenfalls an gegenüberliegenden Seiten in einem Eckbereich angeordnete Abschnitte 14" über eine Perforation 15" abgetrennt werden können.

In den Figuren 11A bis 11C sind weitere Ausführungsformen von Isolierelementen 20 gezeigt, die Perforationen 21 aufweisen, um Abschnitte 22, 22' und 22" abtrennen zu können. Die Form der Perforationen 21, 21' und 21" kann an den jeweiligen Einsatzzweck angepasst werden.

In Figur 12 ist ein weiteres Ausführungsbeispiel eines Isolierelementes 30 gezeigt, das bei einem Rahmen 2 entsprechend den Figuren 1 bis 6 montiert werden kann. Das Isolierelement 30 wird in einem Eckbereich 10 so an dem horizontalen Profil 5 und dem vertikalen Profil 4 montiert, dass der Mittelbereich gebogen verläuft. Das Isolierelement 30 wird somit zwischen einem Verklotzungselement 6 an dem Profil 5 und einem Verklotzungselement 6 an dem Profil 4 angeordnet und kann zur Positionierung der Verklotzungselemente 6 eingesetzt werden. Das Isolierelement 30 umfasst hierfür einen ersten Seitenabschnitt 31 und einen zweiten Abschnitt 32, die sich im Wesentlichen über den gesamten Glasfalz 8 erstrecken. Das Isolierelement 30 weist einen verjüngten Mittelabschnitt 35 auf, der die beiden Seitenabschnitte 31 und 32 miteinander verbindet. Der verjüngte Mittelabschnitt 35 ist benachbart zu einer Aussparung 33 angeordnet, die im Wesentlichen symmetrisch zu einer mittleren Ebene senkrecht zur Längsrichtung angeordnet ist. Die Aussparung 33 ist so gestaltet, dass ein Endabschnitt einer Glashalteleiste 9 in die Aussparung 33 eingefügt werden kann. Ferner ist eine zweite Aussparung 34 auf der gegenüberliegenden Seite angeordnet, die optional auch weggelassen werden kann.

Um das Isolierelement 30 in dem Eckbereich 10 gekrümmt anzuordnen, kann an dem Mittelabschnitt 35 an der äußeren Seite mindestens ein Einschnitt senkrecht zur Längsrichtung des Isolierelementes 30 angeordnet sein, um das Biegen zu erleichtern. Das Isolierelement 30 kann mit der mindestens einen Aussparung 33 und gegebenenfalls den Einschnitten im Bereich des Mittelabschnittes 35 vorkonfektioniert werden, um die Montage zu erleichtern.

Bei dem in Figur 12 gezeigten Ausführungsbeispiel wird zur Montage des Rahmens 2 zwischen zwei Verklotzungselementen 6 im Eckbereich 10 jeweils ein Isolierelement 30 eingesetzt, das sowohl für eine rechte Seite als auch eine linke Seite einsetzbar ist, da die Größe der Aussparung 33 entsprechend groß bemessen ist, um an beiden Seiten ein Ende der Glashalteleiste 9 aufzunehmen. Zwischen zwei Verklotzungselementen 6 an demselben Profil 4 oder 5 wird ein Isolierstreifen 7 eingesetzt, wie er schon in den vorangegangenen Ausführungsbeispielen gezeigt ist. Im Einzelfall kann auch eine asymmetrische Ausbildung der Aussparungen 33 und 34 sinnvoll sein.

Es ist auch möglich, die in den Ausführungsbeispielen der Figuren 7 bis 11 gezeigten Isolierelemente mit dem in Figur 12 gezeigten Ausführungseispiel zu kombinieren, beispielsweise können die Aussparungen 33 und 34 durch Perforationen ersetzt werden, so dass der Monteur auf der Baustelle selbständig einzelne Abschnitte aus dem Isolierelement 30 heraustrennen kann.

Erfindungsgemäß wird auch ein Isolierelement in Form einer Bahn bereitgestellt, die zur Montage an einem Rahmen 2 dient. Die Bahn aus Isoliermaterial ist in einzelne Abschnitte durch Perforationen getrennt, so dass ein werkzeugfreies Ablängen und die anschließende Montage am Rahmen 2 möglich sind. Dabei können Isolierelemente 7 zwischen zwei Verklotzungselementen 6 an demselben Profil 4 oder 5 abwechselnd mit Isolierelementen 11 und 12 in einem Eckbereich 10 auf der Bahn aufgewickelt sein, so dass durch Abreißen der einzelnen Abschnitte nacheinander der Rahmen 2 entsprechend mit Isolierelementen 7, 11 und 12 oder 30 ausgerüstet werden kann.

### Bezugszeichenliste

- 1: Fenster
- 2: Rahmen
- 3: Isolierglasscheibe
- 4: Profil
- 5: Profil
- 6: Verklotzungselement
- 7: Isolierelement/Isolierstreifen
- 8: Glasfalz
- 9: Glashalteleiste
- 10: Eckbereich
- 11: Isolierelement
- 12, 12', 12": Isolierelement
- 13: Aussparung
- 15, 15', 15": Perforation
- 14, 14', 14": Abschnitt
- 16: Kante
- 20, 20', 20": Isolierelement
- 21, 21', 21": Perforation
- 22, 22', 22": Abschnitt
- 30: Isolierelement
- 31: Seitenabschnitt
- 32: Seitenabschnitt
- 33: Aussparung
- 34: Aussparung
- 35: Mittelabschnitt
- 70: Steg
- 71: Schenkel

## Patentansprüche

1. Verfahren zur Montage eines Rahmens (2) für ein Fenster (1), eine Fassade oder ein Lichtdach, mit mindestens einem Eckbereich (10) mit einem ersten Profil (5) und einem winklig zu dem ersten Profil (5) angeordneten zweiten Profil (4) und einer Isolierglasscheibe (3), die durch einen Glasfalz (8) beabstandet von dem ersten Profil (5) und dem zweiten Profil (4) angeordnet ist, wobei in dem Glasfalz (8) in dem mindestens einen Eckbereich (10) mindestens ein Isolierelement angeordnet ist, wobei das Isolierelement (30) durchgängig in dem Eckbereich (10) von dem ersten Profil (5) zu dem zweiten Profil (4) verläuftund dabei im Wesentlichen von einem ersten Verklotzungselement (6) an dem ersten Profil (5) bis zu einem zweiten Verklotzungselement (6) an dem zweiten Profil (4) durchgängig verläuft, und das Isolierelement (30) in dem Gehrungsbereich zwischen dem ersten Profil (5) und dem zweiten Profil (4) gebogen ausgebildet ist, wobei das Isolierelement (12, 12', 12", 20, 20', 20", 30) mit mindestens einem Profil (4, 5) verklebt ist, **gekennzeichnet durch die folgenden Schritte:**
das mit einer Klebeschicht zumindest teilweise beschichtete Isolierelement (30) ist zunächst durch eine Schutzfolie abgedeckt, die bei der Montage dann abgezogen wird;
das Isolierelement (30) wird an dem Rahmen verklebt; und
das Isolierelement (30) wird als Abstandshalter für die Ausrichtung der Verklotzungselemente (6) eingesetzt.

2. Verfahren nach Anspruch 1, **dadurch gekennzeichnet, dass** das Isolierelement (30) mindestens einen Einschnitt an der äußeren Seite in dem gebogenen Bereich aufweist.

3. Verfahren nach Anspruch 1 oder nach Anspruch 2, **dadurch gekennzeichnet, dass** das Isolierelement (30) mindestens eine Aussparung (33, 34) aufweist, in die ein Ende einer Glashalteleiste (9) zumindest teilweise einfügbar ist.

4. Verfahren nach Anspruch 1, oder nach Anspruch 2 oder 3, **dadurch gekennzeichnet, dass** das Isolierelement (30) zu einer mittleren Ebene senkrecht zur Längsrichtung symmetrisch ausgebildet ist.

5. Verfahren nach Anspruch 1, oder nach einem der Ansprüche 2 bis 4, **dadurch gekennzeichnet, dass** das Isolierelement (30) im Wesentlichen streifenförmig ausgebildet ist.

6. Verfahren nach Anspruch 1, oder nach einem der Ansprüche 2 bis **5dadurch gekennzeichnet, dass** das Isolierelement (30) breiter ausgebildet ist als die Isolierglasscheibe (3).

7. Verfahren nach Anspruch 1, oder nach einem der Ansprüche 2 bis 6, **dadurch gekennzeichnet, dass** das Isolierelement (12, 12', 12", 20, 20', 20") mindestens eine Perforation (15, 15', 15", 21, 21', 21") zum Abtrennen zweier benachbarter Bereiche aufweist.

8. Verfahren nach Anspruch 7, **dadurch gekennzeichnet, dass** mittels der Perforation (15, 15', 15", 21, 21', 21") eine Aussparung (13) zum Einfügen eines Endes einer Glashalteleiste (9) ausbildbar ist.

9. Verfahren nach Anspruch 7 oder 8, **dadurch gekennzeichnet, dass** mindestens zwei Perforationen (15, 15', 15") vorgesehen sind, die zu einer mittleren Ebene senkrecht zur Längsrichtung symmetrisch angeordnet sind.

10. Verfahren nach Anspruch 1, **dadurch gekennzeichnet, dass** eine Perforation zum Ablängen des Isolierelementes vorgesehen ist und das Isolierelement (30) vor dem Verkleben an dem Rahmen abgelängt wird.

## Claims

1. Method for mounting a frame (2) for a window (1), a facade or a skylight roof, having at least one corner region (10) with a first profile (5) and a second profile (4) arranged at an angle to the first profile (5), and an insulating glass pane (3) which is arranged spaced apart from the first profile (5) and the second profile (4), whereby in a glass rebate (8) at least one insulating element is arranged in the at least one corner region (10), wherein the insulating element (30) extends continuously in the corner region (10) from the first profile (5) to the second profile (4) and thereby extends substantially continuously from a first block setting element (6) on the first profile (5) to a second block setting element (6) on the second profile (4) and the insulating element (30) is bent in the miter region between the first profile (5) and the second profile (4), the insulating element (12, 12', 12", 20, 20', 20", 30) being glued to at least one profile (4, 5), **characterized by the following steps:**
the insulating element (30), which is at least partially coated with an adhesive layer, is initially covered by a protective film, which is then removed during assembly;
the insulating element (30) is glued to the frame; and
the insulating element (30) is used as a spacer for the alignment of the block setting elements (6).

2. The method according to claim 1, **characterized in that** the insulating element (30) has at least one incision on the outer side in the bent region.

3. The Method according to claim 1 or according to claim 2, **characterized in that** the insulating element (30) has at least one recess (33, 34) into which one end of a glass retaining strip (9) can be at least partially inserted.

4. The method according to claim 1, or according to claim 2 or 3, **characterized in that** the insulating element (30) is formed symmetrically with respect to a central plane perpendicular to the longitudinal direction.

5. The method according to claim 1, or according to any one of claims 2 to 4, **characterized in that** the insulating element (30) is substantially strip-shaped.

6. The Method according to claim 1, or according to one of claims 2 to 5, **characterized in that** the insulating element (30) is made wider than the insulating glass pane (3).

7. The method according to claim 1, or according to one of claims 2 to 6, **characterized in that** the insulating element (12, 12', 12", 20, 20', 20") comprises at least one perforation (15, 15', 15", 21, 21', 21") for separating two adjacent regions.

8. The Method according to claim 7, **characterized in that** by means of the perforation (15, 15', 15", 21, 21', 21") a recess (13) can be formed for inserting one end of a glass retaining strip (9).

9. The Method according to claim 7 or 8, **characterized in that** at least two perforations (15, 15', 15") are provided which are arranged symmetrically with respect to a central plane perpendicular to the longitudinal direction.

10. The method according to claim 1, **characterized in that** a perforation is provided for cutting the insulating element to length and the insulating element (30) is cut to length before being glued to the frame.

## Revendications

1. Procédé d'installation d'un cadre (2) de fenêtre (1), de façade ou de verrière comprenant au moins une zone de coin (10) avec un premier profilé (5) et un second profilé (4) faisant un angle avec le premier profilé (5) ainsi qu'un vitrage isolant (3) tenu écarté par une feuillure de vitrage (8) par rapport au premier profilé (5) et au second profilé (4),
- la feuillure de vitrage (8) étant munie d'au moins un élément isolant dans au moins une zone de coin (10),
- l'élément isolant (30) étant continu dans la zone de coin (10) entre le premier profilé (5) et le second profilé (4) et principalement continu d'un premier élément de cale (6) du premier profilé (5) jusqu'à un second élément de cale (6) du second profilé (4), et
- l'élément isolant (30) étant cintré dans la zone d'onglet entre le premier profilé (5) et le second profilé (4),
- l'élément isolant (12, 12', 12", 20, 20', 20", 30) étant collé à au moins un profilé (4, 5),
procédé **caractérisé en ce qu'**il comprend les étapes suivantes consistant à :
- enlever pour l'installation, le film protecteur qui couvre tout d'abord une couche adhésive revêtant au moins partiellement l'élément isolant (30),
- coller l'élément isolant (30) contre le cadre, et
- utiliser l'élément isolant (30) comme organe d'écartement pour l'alignement des éléments de cale (6).

2. Procédé selon la revendication 1,
**caractérisé en ce que**
l'élément isolant (30) comporte au moins une entaille dans son côté extérieur de la zone cintrée.

3. Procédé selon la revendication 1 ou la revendication 2,
**caractérisé en ce que**
l'élément isolant (30) a au moins un évidement (33, 34) dans laquelle s'introduit au moins en partie, une extrémité d'une parclose (9).

4. Procédé selon la revendication 1 ou la revendication 2 ou 3,
**caractérisé en ce que**
l'élément isolant (30) est symétrique par rapport à un plan médian perpendiculaire à la direction longitudinale.

5. Procédé selon la revendication 1 ou l'une des revendications 2 à 4,
**caractérisé en ce que**
l'élément isolant (30) est principalement en forme de bande.

6. Procédé selon la revendication 1 ou l'une des revendications 2 à 5,
**caractérisé en ce que**
l'élément isolant (30) est plus large que le vitrage isolant (3).

7. Procédé selon la revendication 1 ou l'une des revendications 2 à 6,
**caractérisé en ce que**
l'élément isolant (12, 12', 12", 20, 20', 20") a au moins une perforation (15, 15', 15", 21, 21', 21") pour couper deux zones voisines.

8. Procédé selon la revendication 7,
**caractérisé en ce que**
à l'aide des perforations (15, 15', 15", 21, 21', 21") on forme un évidement (13) pour insérer une extrémité d'une parclose (9).

9. Procédé selon la revendication 7 ou 8,
**caractérisé en ce que**
il y a au moins deux perforations (15, 15', 15") sont situées symétriquement par un plan médian perpendiculaire à la direction longitudinale.

10. Procédé selon la revendication 1,
**caractérisé en ce que**
il est prévu une perforation pour couper à la longueur, l'élément isolant et cet élément isolant (30) est coupé à la longueur avant d'être collé au cadre.
